# EUROPÄISCHE PATENTSCHRIFT

(11) **EP 3 511 507 B1**
(45) Veröffentlichungstag und Bekanntmachung des Hinweises auf die Patenterteilung: **07.07.2021**
(21) Anmeldenummer: 18151138.7
(22) Anmeldetag: 11.01.2018
(51) Int. Cl.: E06B 3/663

(54) **MEHRFACHGLASSCHEIBE UND VERFAHREN ZUM HERSTELLEN EINER MEHRFACHGLASSCHEIBE**
COMPOUND GLASS PANEL AND METHOD FOR PRODUCING SAME
VITRAGE COMPOSITE ET PROCÉDÉ DE FABRICATION D'UN VITRAGE COMPOSITE

(43) Veröffentlichungstag der Anmeldung: 17.07.2019
(73) Patentinhaber: Prowerb AG, 9402 Mörschwil (CH)
(72) Erfinder: Mäder, Hans Rudolf, 9402 Mörschwil (CH)
(74) Vertreter: Hepp Wenger Ryffel AG

(56) Entgegenhaltungen:
- EP-A2- 0 384 462
- WO-A1-00/29702
- DE-U1-202016 104 760
- US-A- 4 831 799
- US-A- 5 480 589
- US-A1- 2005 167 028

## Beschreibung

Die Erfindung betrifft eine Mehrfachglasscheibe und ein Verfahren zum Herstellen einer Mehrfachglasscheibe, sowie eine Vorrichtung zum Anbringen eines Randverbunds einer Mehrfachglasscheibe.

Bekannt sind Mehrfachglasscheiben mit mindestens zwei Glasscheiben, die in einer Isolierglaseinheit voneinander beabstandet gehalten sind. Isolierglaseinheiten werden normalerweise aus einem anorganischen oder organischen Glas oder aus anderen Materialien wie Plexiglas hergestellt.

Verschiedene Designs werden für Mehrfachglasscheiben verwendet, die eine gute Wärmeisolierung bereitstellen sollen. Gemäß einer Ausgestaltung ist der Zwischenraum zwischen den Scheiben vorzugsweise mit inertem Isoliergas wie Argon, Krypton, Xenon usw. gefüllt. Dieses Füllgas darf nicht aus dem Zwischenraum zwischen den Scheiben austreten. Außerdem sollte Stickstoff, Sauerstoff, Wasser usw., die in der Umgebungsluft enthalten sind, nicht in den Zwischenraum zwischen den Scheiben gelangen. Folglich muss der Zwischenraum zwischen den Scheiben abgedichtet werden, nach Möglichkeit soll auch eine Diffusion verhindert werden.

Mehrfachglasscheiben bestehen daher in der Regel aus mindestens zwei Glasscheiben, die unter Zwischenschaltung eines Abstandhalters, zum Beispiel eines metallischen Abstandhalterprofils dicht miteinander verbunden sind. Das Abstandhalterprofil wird dabei zum Beispiel mithilfe von Polyisobutylen, welches als Primärdichtung dient, mit den Scheiben verklebt. Zusätzlich wird die Randfuge mit einer Sekundärdichtung, zum Beispiel Polysulfid ausgefüllt. Das Polysulfid wirkt als belastbarer Kleber und gasdiffusionsdichter Sekundärdichtung für eine übliche Gasfüllung.

Die Dichtigkeit des Randverbunds einer Mehrfachglasscheibe hat einen großen Einfluss auf die Qualität und die Lebensdauer der Isolierverglasung. Ebenso spielt die Wärmeübertragung des Randverbunds, also des Abstandhalter und der Dichtungen, eine große Rolle bei der Erzielung einer geringen Wärmeleitung von Mehrfachglasscheibe.

Da Metallabstandhalter in der Regel über eine relativ gute Wärmeleitfähigkeit verfügen, können alternativ auch thermoplastischen Abstandhalter, sogenannte TPS-Abstandhalter, verwendet werden, insbesondere geschäumte anorganische Abstandhalter. Diese müssen allerdings in der Regel mit einer Dampfsperrschicht versehen werden. Je mehr Komponenten ein Randverbund umfasst, desto aufwendiger ist die Montage und desto höher sind die Herstellkosten.

Aus der DE10300389A1 ist bekannt, in die Eckverbindung zweier in einem Winkel aneinander stossender Isolierglasverbindungen eine Dämmelement einzubringen. Dabei kann ein Polyurethanschaum verwendet werden, wobei die Ausgangsmaterialien in dem Hohlraum zu einem Schaum reagieren.

Die JPH0828149 offenbart einen feuerfesten Randverbund, bei dem die Sekundärdichtung einen Schaumbildner enthält, sodass die Sekundärdichtung unter Hitzeeinwirkung schäumt, sich ausdehnt und eine unter Hitzeeinwirkung undicht werdende Primärdichtung unterstützt oder kompensiert.

Die WO0029702A1 zeigt eine Doppelglasscheibe mit einem Abstandhalter und einer Sekundärdichtung aus geschäumtem Kunststoffmaterial.

Aus der US4831799 A ist eine Mehrfachglasscheibe mit zwei Glasscheiben und einem Randverbund bekannt. Der Randverbund umfasst eine äussere Dichtung und einen geschäumten Abstandhalter.

Die US2005/167028 A1 offenbart eine Mehrfachglasscheibe mit zwei Glasscheiben und einem Randverbund mit einer Sekundärdichtung und einem geschäumten Abstandhalter.

Es besteht die Aufgabe, eine Mehrfachglasscheibe und ein Verfahren zum Herstellen einer Mehrfachglasscheibe zur Verfügung zu stellen, mit denen die Nachteile des Standes der Technik vermieden werden, die insbesondere eine dichten und dämmenden Randverbund aufweisen, der zudem möglichst leicht und kostengünstig herstellbar ist und insbesondere eine einfache Handhabung während der Montage der Mehrfachglasscheibe ermöglicht.

Die Aufgabe wird gelöst durch eine Mehrfachglasscheibe mit mindestens zwei Glasscheiben, bevorzugt aus Floatglas, und einem Randverbund. Der Randverbund umfasst mindestens einen Abstandhalter, der zwischen zwei Glasscheiben anordnet ist, und mindestens eine Sekundärdichtung, welche auf der zum Rand der Glasscheiben weisenden Seite des Abstandhalters angeordnet ist. Erfindungsgemäss umfasst die Sekundärdichtung geschäumtes Kunststoffmaterial. Bevorzugt besteht die Sekundärdichtung aus geschäumtem Kunststoffmaterial.

Um eine Sekundärdichtung in einer vorgegebenen Randfuge mit einem bestimmten Abstand der beiden Glasscheiben voneinander und einem Abstand des Abstandhalters von dem Rand der Glasscheiben anzubringen, ist ein vorgegebenes Volumen zu füllen und damit eine bestimmte Menge an Material notwendig. Bei geschäumtem Material, das Poren aufweist, ist weitaus weniger Grundmaterial notwendig. Das führt zu einer enormen Einsparung. Bevorzugt ist der Sekundärdichtstoff so geschäumt, dass nur 20-90%, bevorzugt 40-60%, weiter bevorzugt in etwa die Hälfte des insgesamt beanspruchten Volumens mit dem Grundmaterial des Dichtstoff gefüllt sind. Gegenüber einem ungeschäumten Material, bei dem das Grundmaterial das gesamte beanspruchte Volumen, zum Beispiel die gesamte Randfuge, ausfüllt, erhält man daher eine Materialersparnis von 30-60%.

Gleichzeitig führen die Poren und die darin enthaltenen Gaseinschlüsse zu einer Absenkung der Wärmeleitfähigkeit und damit zu einer Verbesserung der Isolierung. Bevorzugt wird der Wärmeleitkoeffizient gegenüber einem ungeschäumten Material in etwa halbiert.

Bevorzugt hat die Sekundärdichtung eine Tiefe von mindestens 2mm, weiterbevorzugt von mindestens 3mm. Die Tiefe gibt dabei die Ausdehnung der Sekundärdichtung zwischen dem Abstandhalter und dem Rand der Glasscheibe an. Die Dicke wird durch den Abstand der Glasscheiben und die Länge vom Umfang der Glasscheiben festgelegt.

Die geschäumte Sekundärdichtung kann für die Montage als Fassware zur Verfügung gestellt werden. Fassware kann in die Randfuge injiziert werden.

Bevorzugt ist der Raum, den die Glasscheiben und der Abstandhalter auf der zum Rand der Glasscheiben weisenden Seite des Abstandhalters definieren und der die Randfuge bildet, mit der Sekundärdichtung ausgefüllt. Die optimale Füllung ist am besten mit einer Injektion zu erreichen.

In einer vorteilhaften Ausführung der Erfindung umfasst der Randverbund mindestens zwei Primärdichtungen. Die Primärdichtungen sind jeweils zwischen dem Abstandhalter und einer Glasscheibe angeordnet. Für die Primärdichtung kann ein plastischer Dichtstoff auf Basis von Polyisobutylen (Butyl) verwendet werden.

Bevorzugt umfasst die Sekundärdichtung der erfindungsgemässen Mehrfachglasscheibe ein Material auf Basis von Polysulfid, Polyurethan und/oder Silikon. Derartige Materialien sind physikalisch durch Einbringen von beispielsweise Stickstoff oder Kohlendioxid aufschäumbar und besitzen nach kurzer Zeit eine langanhaltende Standfestigkeit. Die Vernetzung kann durch den Zusatz von Kalziumcarbonat oder Weichmacher optimiert werden.

Bei dem Grundmaterial der Sekundärdichtung kann es sich um einen Zweikomponenten-Dichtstoff, wie Polysulfid, Silikon oder Polyurethan, handeln. Es kann auch ein einkomponentiges Hot-Melt-Material verwendet werden.

Der Abstandhalter ist als thermoplastischer Abstandhalter, nämlich als geschäumter thermoplastischer Abstandhalter, ausgeführt.

Der Abstandhalter kann einen Hohlraum aufweisen, in dem Trockenmittel angeordnet ist.

Das Trockenmittel kann auch in dem Grundmaterial für einen thermoplastischen Abstandhalter integriert sein.

Der Abstandhalter kann gleichzeitig die Funktion einer Primärdichtung und/oder einer Gas-Wasserdampfsperre übernehmen.
Die erfindungsgemässe Mehrfachglasscheibe, insbesondere wie oben beschrieben, weist mindestens zwei Glasscheiben und einen Randverbund auf. Der Randverbund umfasst mindestens einen Abstandhalter, der zwischen zwei Glasscheiben anordnet ist, und mindestens eine Sekundärdichtung, welche auf der zum Rand der Glasscheiben weisenden Seite des Abstandhalters angeordnet ist. Der Abstandhalter ist als geschäumter organischer thermoplastischer Abstandhalter ausgeführt.

Als Grundstoff zum Herstellen eines organischen thermoplastischen Abstandhalters ist ein Einkomponenten-Dichtstoff auf der Basis von Polyisobutylen verwendet, der mit Stickstoff oder Kohlendioxid aufgeschäumt wird. Für den organischen thermoplastischen Abstandhalter wird keine Primärdichtung benötigt, da sich das Material gut mit der Glasoberfläche verbindet.

Für einen geschäumten Abstandhalter ist weitaus weniger Grundmaterial notwendig als für einen unaufgeschäumten Abstandhalter. Das führt zu einer enormen Einsparung. Bevorzugt ist der Abstandhalter so geschäumt, dass nur 20-90%, bevorzugt 40-60%, des insgesamt beanspruchten Volumens mit dem Grundmaterial gefüllt sind. Gegenüber einem ungeschäumten Abstandhalter, bei dem das Grundmaterial das gesamte beanspruchte Volumen ausfüllt, erhält man daher eine Materialersparnis von 30-70%.

Gleichzeitig führen die Poren und die darin enthaltenen Gaseinschlüsse zu einer Absenkung der Wärmeleitfähigkeit und damit zu einer Verbesserung der Isolierung. Bevorzugt wird der Wärmeleitkoeffizient gegenüber einem ungeschäumten Material in etwa halbiert.

Während die Shore Härte eines ungeschäumten organischen thermoplastischen Abstandhalters bei etwa 55-60 Shore A liegt, wird bevorzugt die Härte des Materials für das geschäumte Material um etwa 5 bis 10 % erhöht. Dies geschieht durch Zugabe von Weichmachern und/oder Kalziumkarbonat.

Grundsätzlich ist darauf zu achten, dass es nicht zu Wechselwirkungen zwischen den verwendeten Dichtmaterialien kommt. Dichtmaterialien können über einen längeren Zeitraum Spaltprodukte wie Ethanol, Methanol oder Alkohole abgeben. Ausserdem können Weichmacher wandern. Dies kann Wechselwirkungen hervorrufen und in der Folge die Dichtheit eines Randverbundes und somit die Funktion von Isolierglaseinheiten massiv beeinträchtigen. Ebenso besteht verstärkt die Gefahr von "Girlanden-Bildungen", welche auf Grund von Wechselwirkungen durch das Einwandern der Primärdichtung in den Scheibenzwischenraum ersichtlich werden. Die Materialien sind bevorzugt so aufeinander abzustimmen, dass nur miteinander kompatible Materialien verwendet sind, und/oder die Materialien sind voneinander zu trennen.

In einer vorteilhaften Ausführung der Mehrfachglasscheibe ist eine Dampfsperrschicht, insbesondere eine Dampfsperrfolie, zwischen Abstandhalter und Sekundärdichtstoff angeordnet. Die Dampfsperrschicht kann insbesondere zwischen Primärdichtung und Sekundärdichtung angeordnet sein.

Die Dampfsperrschicht enthält bevorzugt Aluminium, PET und/oder SiOx. Bevorzugt wird eine beschichtete Folie aus PET oder einem modifizierten Kunststoff verwendet.

Die Aufgabe wird ausserdem gelöst durch ein Verfahren zum Herstellen einer Mehrfachglasscheibe, wie oben beschrieben, mit mindestens zwei Glasscheiben und einem Randverbund. Das Verfahren umfasst die folgenden Schritte. Zunächst wird ein Abstandhalter angebracht. Ausserdem wird auf der Seite des Abstandhalters, die zum Rand der Glasscheiben weist, eine Sekundärdichtung angebracht, die geschäumtes Kunststoffmaterial enthält oder bevorzugt daraus besteht.

Bevorzugt wird die Sekundärdichtung aufgeschäumt. Dabei wird insbesondere der Raum, den die Glasscheiben und der Abstandhalter auf der zum Rand der Glasscheiben weisenden Seite des Abstandhalters definieren, und welcher die Randfuge bildet, aufgefüllt.

Zum Aufschäumen wird vorteilhafterweise eine Vorrichtung mit einem Injektor verwendet, über welchen zum Beispiel ein mit Gas versetztes Material in die Randfuge appliziert wird.

Bevorzugt erfolgt das Aufschäumen physikalisch mit Stickstoff oder Kohledioxid.

Dabei kann die eingebrachte Gasmenge eingestellt werden. Es kann zum Beispiel die Zuführrate an die Verarbeitungsgeschwindigkeit und/oder an die Ausströmgeschwindigkeit des Grundmaterials angepasst werden, so dass ein gewünschtes Verhältnis von Volumenanteilen Grundmaterial und Gasporen in der aufgeschäumten Sekundärdichtung vorliegt.

Der Abstandhalter kann direkt auf eine Glasscheibe aufgebracht werden. Bevorzugt wird ausserdem eine Primärdichtung angebracht, die zwischen Abstandhalter und Glasscheibe angeordnet ist. Die Primärdichtung wirkt als Gas- und Wasserdampfsperre.

Die Aufgabe wird ausserdem gelöst durch ein Verfahren, wie oben beschrieben, zum Herstellen einer Mehrfachglasscheibe, wie weiter oben beschrieben, mit mindestens zwei Glasscheiben und einem Randverbund; das Verfahren umfasst den Schritt des Anbringens eines Abstandhalters aus geschäumtem organischem thermoplastischen Material. Das Grundmaterial des Abstandhalters, das organische thermoplastische Material, kann mit N₂ oder CO₂ aufgeschäumt werden. Bevorzugt wird das mit Gas versetzte Grundmaterial direkt zwischen die Glasscheiben appliziert.

In einer vorteilhaften Weiterbildung des Verfahrens wird eine zusätzliche Dampfsperrschicht angebracht, die zwischen Abstandhalter und Sekundärdichtung und/oder zwischen Primärdichtung und Sekundärdichtung angeordnet ist. Insbesondere wird auf den Abstandhalter eine Folie ausgerollt. Bei der Dampfsperrfolie kann es sich um eine PET Folie handeln, die beidseitig metallisch oder mit SiOₓ beschichtet ist. Dies verbessert insbesondere die Haftung der Dampfsperrschicht auf einem TPS Abstandhalter und der Sekundärdichtung. Gleichzeitig wird die Gasdiffusion reduziert.

In einer bevorzugten Ausbildung des Verfahrens werden zumindest der Abstandhalter und die Sekundärdichtung gleichzeitig angebracht. Insbesondere können der Abstandhalter und die Sekundärdichtung, sowie insbesondere die Dampfsperrschicht, in einem Arbeitsschritt appliziert werden.

Dabei können Applikationsköpfe parallel um die Glasscheibe bewegt werden, welche die jeweiligen Komponenten des Randverbunds sukzessive ablegen. Alternativ können die jeweiligen Materialien von einer Injektionsvorrichtung koextrudiert werden.

Die Aufgabe wird ausserdem gelöst durch eine Vorrichtung nach Anspruch 12 zum Anbringen eines Randverbunds einer Mehrfachglasscheibe mit mindestens zwei Glasscheiben. Die Vorrichtung umfasst mindestens einen Injektor mit einer Gaszufuhr und mit einer Düse zum Applizieren in einen Spalt zwischen zwei Glasscheiben. In der Düse oder unmittelbar vor der Düse werden das Gas und das Dichtmaterial gemischt, sodass ein aufgeschäumtes Material entsteht.

Die Mischung mit dem Gas findet bevorzugt in einer Homogenisiervorrichtung statt, die der Düse vorgeordnet ist und mit der sichergestellt wird, dass das Gas gleichmässig in dem Grundmaterial verteilt wird.

Mit dem Injektor kann Material zum Bilden einer Sekundärdichtung oder zum Bilden eines Abstandhalters appliziert werden.

Die von der Düse abgegebene Masse wird bevorzugt mit einem bestimmten Profil deponiert, das wählbar und/oder einstellbar ist. Die Düse hat dazu zum Beispiel eine Abgabeöffnung mit wählbarem und/oder einstellbarem Profil.

Der Injektor kann ein Einkomponenten-Injektor sein oder insbesondere einen Zwei-Komponenten-Mischer umfassen.

Die Vorrichtung umfasst insbesondere ausserdem einer Abziehvorrichtung, mit welcher die Sekundärdichtung abgezogen wird, damit sie bündig mit der Aussenkante mindestens einer Glasscheibe abschliesst.

Die Vorrichtung umfasst insbesondere ausserdem eine Dosiersteuerung, über welche die Abgaberate des Grundmaterials und/oder das Mengenverhältnis von Gas und Grundmaterial einstellbar sind.

Die Vorrichtung umfasst ausserdem einen weiteren zweiten Injektor, mit welchem beispielweise zeitgleich ein Abstandhalter aufgeschäumt werden kann. Dieser Injektor verfügt bevorzugt ebenfalls über eine Düse, die eine Abgabeöffnung mit wählbarem und/oder einstellbarem Profil aufweist.

Die Vorrichtung umfasst somit zwei Injektoren, einen ersten Injektor mit einer ersten Gaszufuhr zum Applizieren einer Sekundärdichtung aus aufgeschäumten Kunststoff und einen zweiten Injektor mit einer zweiten Gaszufuhr zum Applizieren eines aufgeschäumten organischen thermoplastischen Abstandhalters.

Die Vorrichtung kann über eine Folienauftragevorrichtung verfügen, so dass Sekundärdichtung und Dampfsperrschicht oder Sekundärdichtung, Dampfsperrschicht und Abstandhalter in einem Arbeitsschritt applizierbar sind.

Die Erfindung wird nachfolgend anhand von in Figuren dargestellten Beispielen näher erläutert. Verschiedene Ausführungen von Komponenten mit gleicher Funktion sind jeweils mit den gleichen Bezugszeichen versehen. Es zeigen
- Fig. 1:: eine schematische Darstellung eines nicht erfindungsgemässen ersten Beispiels für eine Mehrfachglasscheibe mit einem Randverbund in einer Schnittdarstellung;
- Fig. 2:: eine schematische Darstellung eines nicht erfindungsgemässen zweiten Beispiels für eine Mehrfachglasscheibe mit einem Randverbund;
- Fig. 3:: eine schematische Darstellung eines nicht erfindungsgemässen dritten Beispiels für eine Mehrfachglasscheibe mit einem Randverbund;
- Fig. 4:: eine schematische Darstellung eines erfindungsgemässen dritten Beispiels für eine Mehrfachglasscheibe mit einem Randverbund;
- Fig. 5:: eine schematische Darstellung einer Vorrichtung zum Erstellen eines Randverbunds.

Figur 1 zeigt eine nicht erfindungsgemässe Mehrfachglasscheibe 1 mit zwei Glasscheiben 2 und einem Randverbund 3.

Der Randverbund 3 umfasst einen Abstandhalter 4, der zwischen den zwei Glasscheiben 2 anordnet ist, und eine Sekundärdichtung 5, welche auf der zum Rand 6 der Glasscheiben 2 weisenden Seite 7 des Abstandhalters 4 angeordnet ist. Die Sekundärdichtung 5 besteht aus geschäumtem Kunststoffmaterial.

Der Raum, den die Glasscheiben 2 und der Abstandhalter 4 auf der zum Rand 6 der Glasscheiben 2 weisenden Seite 7 des Abstandhalters 4 definieren ist mit der Sekundärdichtung ausgefüllt.

Der Randverbund 3 umfasst zwei Primärdichtungen 8 auf Butylbasis, die jeweils zwischen dem Abstandhalter 4 und einer Glasscheibe 2 angeordnet sind.

Der Abstandhalter 4 kann als Hohlprofil ausgeführt sein, in dem ein Trockenmittel 9 angeordnet ist.

Figur 2 zeigt ein zweites Beispiel für eine nicht erfindungsgemässe Mehrfachglasscheibe 1 mit zwei Glasscheiben 2 und einem Randverbund 3. Der Abstandhalter 4 ist als Abstandhalter aus Kunststoff ausgeführt, auf den eine Dampfsperrschicht 10 aufgetragen ist, die zwischen Abstandhalter 4 und Sekundärdichtung 5 angeordnet ist.

Figur 3 zeigt ein drittes Beispiel für eine nicht erfindungsgemässe Mehrfachglasscheibe 1 mit zwei Glasscheiben 2 und einem Randverbund 3. Der Abstandhalter 4 ist als ungeschäumter thermoplastischer Abstandhalter ausgeführt. Eine Dampfsperrschicht und eine Primärdichtung sind nicht notwendig.

Figur 4 zeigt ein viertes Beispiel für eine Mehrfachglasscheibe 1 mit zwei Glasscheiben 2 und einem Randverbund 3. Der Abstandhalter 4 ist ein geschäumter organischer TPS Abstandhalter. Wegen der Porösität des Abstandhalters 4 ist eine Dampfsperrschicht 10 vorgesehen, die zwischen Abstandhalter 4 und geschäumter Sekundärdichtung 5 angeordnet ist. Da sich das organische TPS Grundmaterial gut mit der Glasoberfläche verbindet, ist eine Primärdichtung nicht notwendig.

Zum Herstellen eines thermoplastischen Abstandhalters 4 kann eine lösungsmittelfreier, dauerplastischer Einkomponenten-Dichtstoff auf der Basis von Polyisobutylen verwendet werden (zum Beispiel "TS-970" der Firma H.B. Fuller). Der Abstandhalter 4 kann die Funktion einer herkömmlichen Primärdichtung und eines Trocknungsmittels in einem Produkt übernehmen. Alternativ kann ein thermoplastischer lösungsmittelfreier einkomponentiger Dichtstoff auf der Basis von Polyisobutylen mit integriertem Trockenmittel verwendet werden (zum Beispiel "Butylver TPS" der Firma Fenzi).

Als Grundmaterial für einen Sekundärdichtstoff kann ein Zweikomponenten-Polyurethan (zum Beispiel "Poliver" der Firma Fenzi), ein Zweikomponenten-Polysulfid (zum Beispiel "Thiover" der Firma Fenzi) oder eine Silikondichtstoff (zum Beispiel "Sikasil® IG-25" der Firma Sika) verwendet werden.

Das Grundmaterial des Zweikomponenten Dichtstoffs Polysulfid weist eine Wärmeleitfähigkeit von 0.41 W/mK, Polyurethan von 0.40 W/mK auf. Die Wärmeleitfähigkeit einer geschäumten Sekundärdichtung aus entsprechendem Material lässt sich auf 0.20W/mK absenken. Damit hat die Sekundärdichtung einen Wärmeleitfähigkeit, die unterhalb der übrigen, typischerweise verwendeten Komponenten liegt, beispielsweise 0.79W/mK für Floatglas, 0.41W/mK für Isobutylen.

Abstandhalter 4 haben Wärmeleitfähigkeiten im Bereich von 1.35W/mK für Aluminium, 0.37W/mK für Edelstahl und 0.27W/mK für einen thermoplastischen Abstandhalter.

Als Dampfsperrschicht kann eine Folie mit dem folgenden Schichtaufbau verwendet werden: SiOx - Polyethylenterephtalat (23pm) - Kleber (2-4µm) - SiOx - Ethylenvinylalkohol - orientiertes Polypropylen (18µm).

Figur 5 zeigt eine schematische Darstellung einer Vorrichtung 11 zum Erstellen eines Randverbunds.

Die Vorrichtung 11 umfasst einen ersten Injektor 12 mit Gaszufuhr 13 zum Applizieren einer Sekundärdichtung aus aufgeschäumten Kunststoff. Der erste Injektor 12 kann einen ZweiKomponenten-Mischer 14 umfassen, der aus zwei Reservoirs 15, 16 gespeist wird und ein Grundmaterial für eine Sekundärdichtung bereitstellt. Zu diesem Grundmaterial wird aus einer Gasdosiervorrichtung 17 Stickstoff oder Kohlendioxid zu gemischt. Das Mischen erfolgt bevorzugt in einer Homogenisiervorrichtung 18. Über eine Düse 19 kann das aufgeschäumte Dichtmaterial in eine Randfuge appliziert werden.

Die Vorrichtung 11 umfasst ausserdem einen zweiten Injektor 20 zum Applizieren eines Abstandhalters. Der zweite Injektor 20 ist ebenfalls mit einer Gaszufuhr 21 ausgestattet, um einen aufgeschäumten organischen thermoplastischen Abstandhalter applizieren zu können.
Der zweite Injektor 20 kann eine Homogenisiervorrichtung 22 umfassen, die aus einem Reservoir 23 mit organischen thermoplastischen Grundmaterial gespeist wird. Zu diesem Grundmaterial wird aus einer Gasdosiervorrichtung 24 Stickstoff oder Kohlendioxid zu gemischt.

Über eine Düse 25 kann das aufgeschäumte TPS Material als Abstandhalter zwischen zwei Glasscheiben appliziert werden.

Zum Applizieren wird das TPS Material bevorzugt auf über 100°C, bevorzugt über 120°C erhitzt.

Die Vorrichtung kann ausserdem über eine nicht dargestellt Folienabgabevorrichtung verfügen.

Der Randverbund kann damit quasi in einem Arbeitsschritt hergestellt werden, indem nacheinander der Abstandhalter, nach dessen Abkühlen und Aushärten die Sperrschicht und darauf die Sekundärdichtung appliziert werden.

## Patentansprüche

1. Mehrfachglasscheibe (1) mit mindestens zwei Glasscheiben (2) und einem Randverbund (3), umfassend mindestens einen Abstandhalter (4), der zwischen zwei Glasscheiben (2) anordnet ist, wobei der Abstandhalter (4) als geschäumter organischer thermoplastischer Abstandhalter (4) ausgeführt ist, und mindestens einer Sekundärdichtung (5), welche auf der zum Rand (6) der Glasscheiben (2) weisenden Seite (7) des Abstandhalters (4) angeordnet ist, **dadurch gekennzeichnet, dass** die Sekundärdichtung (5) geschäumtes Kunststoffmaterial umfasst oder bevorzugt daraus besteht und als Grundstoff zum Herstellen des Abstandhalters ein Einkomponenten-Dichtstoff auf der Basis von Polyisobutylen verwendet ist, der mit Stickstoff oder Kohlendioxid aufgeschäumt wird.

2. Mehrfachglasscheibe gemäss Anspruch 1, wobei der Raum, den die Glasscheiben (2) und der Abstandhalter (4) auf der zum Rand (6) der Glasscheiben (2) weisenden Seite (7) des Abstandhalters (4) definieren, mit der Sekundärdichtung (5) ausgefüllt ist.

3. Mehrfachglasscheibe gemäss einem der vorhergehenden Ansprüche, wobei die Sekundärdichtung (5) ein Material auf Basis von Polysulfid, Polyurethan und/oder Silikon umfasst.

4. Mehrfachglasscheibe gemäss einem der vorhergehenden Ansprüche, wobei eine Dampfsperrschicht (10), insbesondere eine Dampfsperrfolie, zwischen Abstandhalter (4) und Sekundärdichtung (5) angeordnet ist, weiter insbesondere zwischen Primärdichtung (8) und Sekundärdichtung (5), insbesondere enthaltend Aluminium, PET und/oder SiOₓ.

5. Verfahren zum Herstellen einer Mehrfachglasscheibe (1), gemäss einem der vorhergehenden Ansprüche, mit mindestens zwei Glasscheiben (2) und einem Randverbund (3), umfassend die Schritte: Anbringen eines Abstandhalters (4) aus geschäumtem organischen thermoplastischen Material auf der Basis von Polyisobutylen,
Anbringen einer Sekundärdichtung (5), die geschäumtes Kunststoffmaterial enthält oder bevorzugt daraus besteht, auf der Seite (7) des Abstandhalters (4), die zum Rand (6) der Glasscheiben (2) weist.

6. Verfahren gemäss Anspruch 5, wobei die Sekundärdichtung (5) aufgeschäumt wird, und insbesondere der Raum, den die Glasscheiben (2) und der Abstandhalter (4) auf der zum Rand (6) der Glasscheiben (2) weisenden Seite (7) des Abstandhalters (4) definieren, aufgefüllt wird.

7. Verfahren gemäss Anspruch 6, wobei das Aufschäumen mit N₂ oder CO₂ erfolgt.

8. Verfahren gemäss Anspruch 5-7, wobei eine Primärdichtung (8) angebracht wird.

9. Verfahren, gemäss einem der Ansprüche 5-8, umfassend den Schritt: Anbringen eines Abstandhalters (4), wobei das Aufschäumen mit N₂ oder CO₂ erfolgt.

10. Verfahren gemäss einem der Ansprüche 5-9, wobei eine Dampfsperrschicht (10) angebracht wird, insbesondere auf den Abstandhalter (4) eine Folie, weiter insbesondere eine beidseitig metallisch oder mit SiOₓ beschichtete PET-Folie, ausgerollt wird.

11. Verfahren gemäss einem der Ansprüche 5-10, wobei zumindest von Abstandhalter (4) und Sekundärdichtung (5) gleichzeitig angebracht werden, insbesondere das Applizieren von Abstandhalter (4), Dampfsperrschicht (10) und Sekundärdichtung (5) in einem Arbeitsschritt erfolgt.

12. Vorrichtung zum Anbringen eines Randverbunds (3) einer Mehrfachglasscheibe (1) mit mindestens zwei Glasscheiben (2) gemäß einem der Ansprüche 1 bis 4, **dadurch gekennzeichnet dass**, die Vorrichtung zwei Injektoren (12, 20) umfasst,
einen ersten Injektor (12) mit einer ersten Gaszufuhr (13) zum Applizieren einer Sekundärdichtung (5) aus aufgeschäumten Kunststoff und einen zweiten Injektor (20) mit einer zweiten Gaszufuhr (21) zum Applizieren eines aufgeschäumten organischen thermoplastischen Abstandhalters auf der Basis von Polyisobutylen.

## Claims

1. Multiple glass pane (1) having at least two glass panes (2) and an edge seal (3), comprising at least one spacer (4) which is arranged between two glass panes (2), the spacer (4) being designed as a foamed organic thermoplastic spacer (4), and at least one secondary seal (5), which is arranged on the side (7) of the spacer (4) facing the edge (6) of the glass panes (2), **characterized in that** the secondary seal (5) comprises or preferably consists of foamed plastic material and a one-component sealant based on polyisobutylene, which is foamed with nitrogen or carbon dioxide, is used as the basic material for producing the spacer.

2. Multiple glass pane according to claim 1, wherein the space defined by the glass panes (2) and the spacer (4) on the side (7) of the spacer (4) facing the edge (6) of the glass panes (2) is filled with the secondary seal (5).

3. Multiple glass pane according to any one of the preceding claims, wherein the secondary seal (5) comprises a material based on polysulfide, polyurethane and/or silicone.

4. Multiple glass pane according to one of the preceding claims, wherein a vapor barrier layer (10), in particular a vapor barrier film, is arranged between spacer (4) and secondary seal (5), further in particular between primary seal (8) and secondary seal (5), in particular containing aluminum, PET and/or SiOx.

5. Method of manufacturing a multiple glass pane (1), according to one of the preceding claims, having at least two glass panes (2) and an edge composite (3), comprising the steps: Applying a spacer (4) of foamed organic thermoplastic material based on polyisobutylene, applying a secondary seal (5) containing or preferably consisting of foamed plastic material on the side (7) of the spacer (4) facing the edge (6) of the glass panes (2).

6. Method according to claim 5, wherein the secondary seal (5) is foamed, and in particular the space defined by the glass panes (2) and the spacer (4) on the side (7) of the spacer (4) facing the edge (6) of the glass panes (2) is filled.

7. Method according to claim 6, wherein the foaming is carried out with N2 or CO2.

8. Method according to claim 5-7, wherein a primary seal (8) is applied.

9. Method according to any one of claims 5-8, comprising the step of: applying a spacer (4), wherein foaming is performed with N2 or CO2.

10. Method according to one of claims 5-9, wherein a vapor barrier layer (10) is applied, in particular a film, further in particular a PET film coated on both sides metallically or with SiOx, is rolled out onto the spacer (4).

11. Method according to one of the claims 5-10, wherein at least spacer (4) and secondary seal (5) are applied simultaneously, in particular the application of spacer (4), vapor barrier layer (10) and secondary seal (5) is carried out in one working step.

12. Device for applying an edge composite (3) of a multiple glass pane (1) comprising at least two glass panes (2) according to one of claims 1 to 4, **characterized in that** the device comprises two injectors (12, 20), a first injector (12) with a first gas supply (13) for applying a secondary seal (5) of foamed plastic and a second injector (20) with a second gas supply (21) for applying a foamed organic thermoplastic spacer based on polyisobutylene.

## Revendications

1. Vitrage multiple (1) comprenant au moins deux vitres (2) et un composite de bord (3), comportant au moins un espaceur (4), qui est agencé entre deux vitres (2), l'espaceur (4) étant réalisé sous la forme d'un espaceur thermoplastique organique moussé (4), et au moins un joint d'étanchéité secondaire (5), qui est agencé sur le côté (7) de l'espaceur (4) orienté vers le bord (6) des vitres (2), **caractérisé en ce que** le joint d'étanchéité secondaire (5) comporte une matière plastique moussée ou de préférence en est constitué, et un agent d'étanchéité monocomposant à base de polyisobutylène, qui est moussé avec de l'azote ou du dioxyde de carbone, est utilisé en tant que matière de base pour la fabrication de l'espaceur.

2. Vitrage multiple selon la revendication 1, dans lequel l'espace que définissent les vitres (2) et l'espaceur (4) sur le côté (7) de l'espaceur (4) orienté vers le bord (6) des vitres (2) est rempli avec le joint d'étanchéité secondaire (5).

3. Vitrage multiple selon l'une quelconque des revendications précédentes, dans lequel le joint d'étanchéité secondaire (5) comporte un matériau à base de polysulfure, de polyuréthane et/ou de silicone.

4. Vitrage multiple selon l'une quelconque des revendications précédentes, dans lequel une couche de barrière contre la vapeur (10), notamment une feuille de barrière contre la vapeur, est agencée entre l'espaceur (4) et le joint d'étanchéité secondaire (5), plus particulièrement entre le joint d'étanchéité primaire (8) et le joint d'étanchéité secondaire (5), particulièrement contenant de l'aluminium, du PET et/ou du SiOₓ.

5. Procédé de fabrication d'un vitrage multiple (1), selon l'une quelconque des revendications précédentes, comprenant au moins deux vitres (2) et un composite de bord (3), comportant les étapes suivantes : la disposition d'un espaceur (4) en matériau thermoplastique organique moussé à base de polyisobutylène,
la disposition d'un joint d'étanchéité secondaire (5), qui contient une matière plastique moussée ou de préférence en est constitué, sur le côté (7) de l'espaceur (4) qui est orienté vers le bord (6) des vitres (2).

6. Procédé selon la revendication 5, dans lequel le joint d'étanchéité secondaire (5) est moussé, et particulièrement l'espace que définissent les vitres (2) et l'espaceur (4) sur le côté (7) de l'espaceur (4) orienté vers le bord (6) des vitres (2) est rempli.

7. Procédé selon la revendication 6, dans lequel le moussage a lieu avec du N₂ ou du CO₂.

8. Procédé selon les revendications 5 à 7, dans lequel un joint d'étanchéité primaire (8) est disposé.

9. Procédé selon l'une quelconque des revendications 5 à 8, comportant l'étape suivante : la disposition d'un espaceur (4), le moussage ayant lieu avec du N₂ ou du CO₂.

10. Procédé selon l'une quelconque des revendications 5 à 9, dans lequel une couche de barrière contre la vapeur (10) est disposée, particulièrement une feuille est déroulée sur l'espaceur (4), plus particulièrement une feuille en PET revêtue des deux côtés avec du métal ou avec du SiOₓ.

11. Procédé selon l'une quelconque des revendications 5 à 10, dans lequel au moins l'espaceur (4) et le joint d'étanchéité secondaire (5) sont disposés simultanément, particulièrement l'application de l'espaceur (4), de la couche de barrière contre la vapeur (10) et du joint d'étanchéité secondaire (5) a lieu en une étape de travail.

12. Dispositif pour la disposition d'un composite de bord (3) d'un vitrage multiple (1) comprenant au moins deux vitres (2) selon l'une quelconque des revendications 1 à 4, **caractérisé en ce que** le dispositif comporte deux injecteurs (12, 20), un premier injecteur (12) comprenant une première alimentation en gaz (13) pour l'application d'un joint d'étanchéité secondaire (5) en plastique moussé et un deuxième injecteur (20) comprenant une deuxième alimentation en gaz (21) pour l'application d'un espaceur thermoplastique organique moussé à base de polyisobutylène.
